# EUROPÄISCHE PATENTSCHRIFT

(11) **EP 2 604 439 B1**
(45) Veröffentlichungstag und Bekanntmachung des Hinweises auf die Patenterteilung: **19.11.2014**
(21) Anmeldenummer: 12196317.7
(22) Anmeldetag: 10.12.2012
(51) Int. Cl.: B42C 3/00, G09F 3/02

(54) **Herstellungsverfahren für ein Booklet und Booklet**
Manufacturing method for a booklet and booklet
Procédé de fabrication pour un livret et livret

(30) Priorität: 12.12.2011 DE 102011056289
(43) Veröffentlichungstag der Anmeldung: 19.06.2013
(73) Patentinhaber: Schreiner Group GmbH & Co. KG, 85764 Oberschleissheim (DE)
(72) Erfinder: Braun, Uwe, 80995 München (DE); Müller, Manfred, 82544 Egling-Schalkofen (DE)
(74) Vertreter: Epping - Hermann - Fischer

(56) Entgegenhaltungen:
- EP-A1- 0 754 566
- EP-A1- 1 053 890
- EP-A2- 1 745 941
- US-A- 5 234 735

## Beschreibung

Die vorliegende Erfindung betrifft ein Booklet mit einem übergroßen Deckblatt sowie ein Herstellungsverfahren für ein solches Booklet mit einem übergroßen Deckblatt.

Booklets, d.h. kleine Heftchen mit einigen Blättern, stellen eine Möglichkeit dar, um eine begrenzte Informationsmenge in gedruckter Form einem Benutzer zugänglich zu machen. Ein solches Booklet umfasst in der Regel einige, bis mehrere zehn Seiten.

Üblicherweise handelt es sich bei den Seiten um Blätter aus Papier, die meist beidseitig bedruckt sind. Die einzelnen Blätter werden nach dem Druck zusammengefügt und an einer Seite gebunden. Im einfachsten Fall kann es sich beim Binden um ein Zusammenfügen mittels einfacher Heftklammern handeln. Für anspruchsvollere Booklets wird jedoch in der Regel eine Falzleim- oder Klebebindung bevorzugt.

Abschließend werden die Blätter des Booklets an den Außenkanten gemeinsam auf das gewünschte Format geschnitten. Aufgrund der begrenzten Anzahl von Seiten und der daraus resultierenden relativ geringen Materialstärke des gesamten Booklets kann hier auf bekannte Schneide- oder Stanzverfahren zurückgegriffen werden.

Ein solches Booklet kann beispielsweise als kleine Informationsbroschüre oder Bedienungsanleitung einem Produkt beigelegt werden. In speziellen Anwendungsfällen ist es dabei vorteilhaft, wenn das Booklet an dem dazugehörigen Produkt befestigt ist. Beispielsweise kann ein solches Booklet mittels eines Klebstoffes auf das Produkt aufgeklebt werden.

Bei dem oben beschriebenen Aufkleben eines Booklets auf ein Produkt besteht jedoch die Möglichkeit, dass die einzelnen Seiten des Booklets von dem Produkt abstehen. Dies würde ein unschönes Erscheinungsbild ergeben. Darüber hinaus besteht beim Abstehen einzelner Seiten auch die Gefahr, dass das Booklet sehr rasch beschädigt oder von dem Produkt abgerissen werden könnte.

Um einem Abstehen einzelner Bookletseiten entgegen zu wirken, gibt es verschiedene Bemühungen, die oberste Seite des Booklets, also das Deckblatt, ebenfalls mit dem korrespondierenden Produkt zu verkleben. Zu diesem Zweck ist es jedoch erforderlich, dass das Deckblatt des Booklets zumindest an einer Stelle über die übrigen Seiten hinaus ragt. Nur so kann der überstehende Bereich direkt mit dem Produkt verklebt werden, um ein Abstehen der Bookletseiten zu verhindern.

Werden jedoch, wie oben beschrieben, sämtliche Seiten des Booklets während der Herstellung auf eine gemeinsame Größe zurecht geschnitten, so besitzt das Deckblatt zunächst keinen Bereich, der ein Verkleben des Deckblatts mit dem Produkt ermöglichen würde. Daher ist es erforderlich, das Deckblatt anschließend an der gewünschten Stelle durch zusätzliche Verfahrensschritte wieder zu vergrößern.

Beispielsweise kann auf das Deckblatt eine zusätzliche Materiallage aufgebracht werden, welche in den Abmessungen an der gewünschten Stelle größer ist als die darunter liegenden Seiten des Booklets. Dabei würde jedoch das Deckblatt aus mindestens zwei unterschiedlichen Materialanlagen bestehen und somit eine signifikant größere Dicke aufweisen. Außerdem müsste das auf das Booklet aufzubringende Laminat sehr präzise aufgebracht werden, was mit einem entsprechend hohen Produktionsaufwand verbunden ist.

Alternativ wäre es auch denkbar, zunächst alle Blätter des Booklets einzelnen auf das gewünschte Format zurechtzuschneiden und dabei für das Deckblatt von vorneherein eine größere Abmessung zu wählen. Erst nachdem alle Blätter zurechtgeschnitten sind, werden diese in einem geeigneten Bindeverfahren zusammengefügt. Dies erfordert jedoch ein sehr exaktes Zusammenfügen und Binden der einzelnen Blätter mit entsprechend hohem Prozessaufwand. Dennoch kann in der Regel nicht gewährleistet werden, dass der Benutzer gewisse Toleranzen der einzeln zusammengefügten Seiten wahrnehmen kann.

In der EP 1 053 890 A1 ist ein Verfahren nach dem Oberbegriff des Anspruchs 1 für den Beschnitt von Broschüren mit eingeschlagenen Umschlagklappen beschrieben. Die Umschlagklappen werden durch jeweilige Saugelemente vom Buchblock wegbewegt, so dass die Vorderkante des Buchblocks mittels eines Messers beschnitten werden kann. Anschließend werden die Umschlagklappen losgelassen und gleiten in Richtung der Vorderkante der Broschüre zurück. Dann werden Kopf und Fuß der Broschüre beschnitten.

In der EP 1 745 941 A2 ist ein Dreischneider für den Beschnitt von Broschüren beschrieben, bei dem die Deckblätter an den Vorderkanten in Vereinzelungskanäle geführt werden, so dass die Vorderkante des Buchblocks mit einem Messer beschnitten werden kann. Anschließend wird der Buchblock weitertransportiert, so dass die Umschlagklappen zurückgeführt werden.

Es ist daher die Aufgabe der vorliegenden Erfindung ein alternatives, einfach zu realisierendes Herstellungsverfahren für ein Booklet mit einem übergroßen Deckblatt bereitzustellen.

Diese Aufgabe wird durch ein Herstellungsverfahren zur Herstellung eines Booklets mit einem Deckblatt gelöst, das die folgenden Schritte umfasst: Bereitstellen eines Booklets mit einem Deckblatt und mindestens einem weiteren Blatt; Abheben des Deckblatts von dem mindestens einem weiteren Blatt; dann Beschneiden des mindestens einen weiteren Blatts mittels eines Messers oder einer Stanzeinrichtung; dann Zurückklappen des Deckblatts; und dann Beschneiden des Deckblatts mittels eines Laserstrahls, so dass dessen Außenkontour über dem mindestens einem weiteren Blatt übersteht.

Ferner wird die Aufgabe durch ein Booklet mit einem übergroßen Deckblatt und einer Mehrzahl von weiteren Blättern gelöst, das in dem oben genannten Herstellungsprozess hergestellt wurde.

Es ist ein besonderer Ansatz der vorliegenden Erfindung, zunächst alle Seiten eines Booklets zusammenzufügen und durch ein geeignetes Verfahren miteinander zu verbinden und erst im Anschluss daran das Deckblatt und die restlichen Seiten auf unterschiedliche Größen zu beschneiden. Hierzu wird zunächst das Deckblatt von den verbleibenden Seiten weg geklappt. Anschließend werden alle Seiten mit Ausnahme des Deckblatts auf eine gemeinsame Länge beschnitten. In einem separaten Schritt wird dann das Deckblatt separat auf die gewünschte Form beschnitten.

Durch das Aufstellen des Deckblatts kann trotz vorhergehendem Zusammenbinden aller Seiten auf überraschend einfache und effiziente Weise ein übergroßes Deckblatt erzielt werden, das für die gewünschten Booklets und deren Anwendung und Weiterverarbeitung von Vorteil ist.

Vorzugsweise wird das Deckblatt so beschnitten, dass die Außenkontur des Deckblatts zumindest teilweise größer ist als die Außenkontur des mindestens einen weiteren Blatts bzw. der Mehrzahl von weiteren Blättern nach dem Beschneiden. Das Deckblatt ragt somit über das/die darunter liegenden Blätter hinaus. Hierdurch werden einerseits die unter dem Deckblatt liegenden Blätter des Booklets geschützt und andererseits dient der Überstand des Deckblatts als Anfasslasche zum Öffnen des Booklets.

In einer bevorzugten Ausführungsform des Herstellungsverfahrens wird in dem Schritt zum Aufstellen des Deckblatts das Deckblatt in einem Winkel von etwa 90 Grad aufgestellt. Mit einem so aufgestellten Deckblatt können die übrigen Seiten des Booklets problemlos beschnitten werden, ohne dass dabei das Deckblatt selbst beschädigt wird.

Das Beschneiden der Außenkontur des Deckblatts erfolgt mit einem Laserstrahl. Das Bescheiden mit einem Laserstrahl, auch als "Laserstanzen" bezeichnet, ist eine geeignete Methode, das Deckblatt in einer nahezu beliebigen Außenkontur auszuschneiden. Somit wird eine größtmögliche Flexibilität bezüglich der Formgebung des Deckblatts erzielt.

Vorzugsweise wird in dem Schritt zum Bereitstellen des Booklets ein Rohbooklet mit einer Mehrzahl von zusammenhängend nebeneinander angeordneten Booklets bereitgestellt. Somit können in einem in einem einzigen Prozessdurchlauf gleich mehrere Booklets auf einmal hergestellt werden. Alternativ kann in dem Schritt zum Bereitstellen des Booklets nur ein einzelnes Booklet bereitgestellt werden.

In einer bevorzugten Ausführungsform wird in dem Schritt zum Bereitstellen des Booklets ein Stapel mit einer Mehrzahl von übereinander angeordneten Blättern bereitgestellt. Besonders bevorzugt umfasst diese Ausführungsform auch einen Schritt zum Binden des Blätterstapels.

Besonders bevorzugt erfolgt das Binden des Blätterstapels mittels Klebebindung oder Falz-Leim-Bindung. Diese Bindeverfahren haben sich gerade für Booklets als besonders geeignet erwiesen.

Vorzugsweise umfasst das Verfahren auch einen Schritt zum Aufbringen eines Oberlaminats auf das Deckblatt. Durch solch ein Oberlaminat wird das darunterliegende erfindungsgemäße Bocklet zuverlässig geschützt. Besonders bevorzugt umfasst das Oberlaminat auf der zu dem Deckblatt gewandten Seite eine Klebstoffbeschichtung, so dass der gesamte Aufbau komfortabel auf ein zu kennzeichnendes Objekt aufgebracht werden kann.

In einer speziellen Ausführungsform umfasst das Herstellungsverfahren ferner einen Schritt zum Aufbringen eines Unterlaminats, wobei das Unterlaminat auf der dem Oberlaminat abgewandten Seite des Booklets aufgebracht wird. Somit ist das Booklet von beiden Seiten jeweils durch ein Ober- bzw. Unterlaminat geschützt.

Eine besondere Ausführungsform des Herstellungsverfahrens umfasst einen Schritt zum Einbringen einer Schwächungslinie in das Oberlaminat. Somit kann ein Teil des Oberlaminats recht einfach abgetrennt und als Hilfs- oder Belegetikett separat weiterverwendet werden.

Im folgenden wird die Erfindung anhand der beigefügten Zeichnungen beschrieben. Dabei handelt es sich bei den Zeichnungen um schematische Darstellungen. Die Größenverhältnisse in den Zeichnungen stimmen nicht zwangsläufig mit der praktischen Realität überein, sondern sind teilweise zu besseren Darstellung stark übertrieben. Es zeigen:
Figur 1: einen Schnitt durch ein Booklet, das nach dem erfindungsgemäßen Herstellungsverfahren hergestellt wurde;
Figur 2: eine schematische Darstellung der Prozessschritte des erfindungsgemäßen Herstellungsverfahrens;
Figur 3: eine schematische Darstellung eines Rohbooklets mit mehreren Nutzen;
Figur 4: eine schematische Querschnittsansicht durch eine spezielle Ausführungsform eines Booklets;
Figur 5: eine schematische Querschnittsansicht durch eine weitere spezielle Ausführungsform eines Booklets; und
Figuren 6a und 6b: eine schematische Darstellung einer weiteren alternativen Ausführungsform in Querschnitt und Draufsicht.

Figur 1 zeigt einen Querschnitt durch einen Bookletaufbau, der mittels eines erfindungsgemäßen Herstellungsverfahrens erstellt wurde. Das Booklet umfasst mehrere einzelne Blätter 20. Bei den einzelnen Blättern des Booklets kann es sich um einen oder mehrere bedruckte Papierbögen handeln, die zuvor in einem entsprechend geeigneten Verfahren so gefaltet wurden, das sich ein Booklet mit mehreren Seiten ergibt. Dargestellt in Figur 1 sind vier einzelne Blätter 20 sowie Deckblatt 10. Im allgemeinen kann die Anzahl der Blätter weniger oder mehr betragen, beispielsweise bis zu 20 einzelne Blätter zuzüglich Deckblatt.

Diese einzelnen Blätter sind in Figur 1 auf der linken Seite im Bereich der Bindung 30 mittels eines geeigneten Verfahrens miteinander verbunden. Die Bindung 30 kann beispielsweise als Klebebindung ausgeführt sein oder im Falz-Leim-Verfahren hergestellt werden.

Die Besonderheit des Booklets 1 in Figur 1 besteht nun darin, dass das Deckblatt 10 zumindest auf einer Seite mindestens teilweise über die darunter befindlichen Seiten 20 hinaus ragt. In dem dargestellten Beispiel ist es auf der rechten dargestellten Seite der Fall, indem Deckblatt 10 rechts über den rechts dargestellten Rand der Blätter 20 hinausragt.

Nachfolgend wird nun das erfindungsgemäße Verfahren zur Herstellung eines solchen Booklets in Bezug auf die Abbildung Figur 2a bis 2f beschrieben.

Wie in Figur 2a dargestellt, wird zunächst ein Stapel mit mehreren Blättern des Booklets bereitgestellt. Wie bereits oben beschrieben, kann es sich dabei beispielsweise um einen oder auch mehrere ein- oder vorzugsweise beidseitig bedruckte Papierbögen handeln, die auf geeignete Weise so gefaltet sind, dass die einzelnen Seiten in der richtigen Reihenfolge übereinander zu liegen kommen. Selbstverständlich ist es alternativ auch möglich, mehrere einzelne Blätter übereinander zu legen und so zu einem Booklet mit mehreren Seiten zu gelangen.

Im nächsten Schritt werden, wie in Figur 2b dargestellt, die Blätter auf einer Seite fest miteinander verbunden. Dies geschieht in der Regel mittels einem geeigneten Bindeverfahren, das aus dem Bereich der Buchbindung bekannt ist. Beispielsweise kann die Bindung als Klebebindung ausgeführt sein oder in einem Falz-Leim-Verfahren hergestellt werden. Auch andere Bindeverfahren, die zu dem gewünschten Ergebnis führen, sind ebenso möglich. Für die weiteren Erläuterungen wird eine Richtung x eingeführt, die von der Bindung weg in Richtung zum gegenüber liegenden rechts dargestellten Rand des Deckblatts 10 bzw. der weiteren Blätter 20 verläuft.

In dem in Figur 2c dargestellten Schritt, wird daraufhin zunächst das Deckblatt 10 nach oben aufgestellt, so dass es annähernd rechtwinklig, also etwa in einem 90-Grad-Winkel nach oben Weg steht. Grundsätzlich sind hierbei auch andere Winkel möglich. Beispielsweise könnte das Deckblatt auch um nahezu 180° nach hinten Weg geklappt werden oder weniger als 90°, beispielsweise bis zu 45°. Im besonderen wird das Deckblatt im Winkel von 85° bis 95° relativ zu den weiteren Blättern 20 aufgestellt bzw. abgehoben. Wesentlich ist bei diesem Schritt jedoch, dass das im nächsten Schritt folgende Abschneiden der darunter liegenden Seiten durch das Deckblatt nicht behindert wird.

Nachdem das Deckblatt wie im in Figur 2c dargestellten Herstellungsschritt nach oben Weg geklappt wurde, werden anschließend, wie in Figur 2d dargestellt, die darunter liegenden Blätter 20 in einem gemeinsamen Arbeitsschritt auf die gewünschte Länge in Richtung x eingekürzt. Üblicherweise erfolgt dieser Schritt mittels eines scharfen Messers, einer Art Fallbeil, oder auch einer geeigneten Stanzeinrichtung.

Prinzipiell könnte dieses Ergebnis auch dadurch erreicht werden, dass das Deckblatt 10 nur leicht von den weiteren Blättern 20 abgehoben wird, so dass eine feste Platte, beispielsweise eine Metallplatte, zwischen Deckblatt 10 und dem zum Deckblatt 10 nächstliegenden weiteren Blatt 20 geschoben wird, um zu erreichen, dass das Deckblatt 10 vom auf die weiteren Blätter 20 angewandten Schneidevorgang nicht beeinflusst wird und umgekehrt der Schneidevorgang an den weiteren Blättern 20 nicht vom Deckblatt 10 behindert wird, wenn das Schneide- bzw. Stanzwerkzeug von unten her an das Booklet herangeführt wird, also das vom Deckblatt am entferntesten liegende weitere Blatt 20 zuerst vom Schneide- bzw. Standzwerkzeug kontaktiert wird.

Anschließend kann das Deckblatt 10 wiederum in seine ursprüngliche Ausgangslage parallel zu den übrigen Blättern 20 zurückgeklappt werden, was in Figur 2e dargestellt ist.

In einem weiteren Schritt wird anschließend nach dem in Figur 2e dargestellten Schritt entsprechend der Darstellung in Figur 2f der Außenrand des Deckblatts 10 auf die gewünschte Länge in Richtung x und Form eingekürzt. Hierzu eignet sich beispielsweise besonders das Ausschneiden mittels eines Laserstrahls. Ein solcher Laserstrahl kann mittels Software nahezu beliebig geführt werden und so auch ganz individuell komplexe Konturformen sehr exakt ausschneiden. Bei diesem Schritt ist es jedoch wichtig, dass die auszuschneidende Kontur durch den Laserstrahl sich außerhalb der darunter liegenden Blätter 20 befindet. Andernfalls besteht die Gefahr, dass die darunter liegenden Blätter 20 zumindest teilweise durch die Energie des Laserstrahls beschädigt würden. Hinsichtlich der Form kann vorgesehen sein, eine Anfasslasche wie weiter unten beschrieben auszubilden, beispielsweise Anfasslasche 12 wie in Figur 6b dargestellt und beschrieben. Nach Abschluss dieses Schrittes erhält man zunächst ein Booklet, bei dem in der dargestellten Position sowohl links als auch rechts alle Blätter auf die gewünschte Länge gekürzt wurden.

In einem weiteren Schritt können nun auch noch den verbleibenden beiden Kannten auf konventionelle Weise mittels Messer, Stanze oder ähnlichem auf die entsprechende Länge beschnitten werden.

Grundsätzlich ist es möglich auf die oben beschriebene Weise jedes einzelne Booklet separat zu beschneiden und auf diese Weise jeweils einzelne Booklet herzustellen. Um jedoch einen besonders effizienten Herstellungsprozess zu ermöglichen, können auch zunächst Papierstapel hergestellt und bereitgestellt werden, bei denen eine Mehrzahl von Booklets 1a bis 1 d nebeneinander angeordnet sind, wie dies beispielsweise in Figur 3 dargestellt ist.

In der dargestellten Figur sind beispielsweise vier Booklets nebeneinander angeordnet, wobei auch jede andere Zahl von nebeneinander liegenden Booklets möglich ist. Es werden also Druckbögen erzeugt, bei denen für diese vier Booklets alle Inhalte gemeinsam vorhanden sind. Hieraus wird für den Schritt aus Figur 2a zunächst ein gemeinsamer Papierstapel hergestellt und dieser dann wie im weiteren Verlauf oben beschrieben bearbeitet. Ein solcher Papierstapel, der mehrere Einzelbooklets umfasst, wird üblicherweise als Rohbooklet bezeichnet. Das Rohbooklet hat in diesem Beispiels ein Ausmaß von vier nebeneinander zusammenhängend angeordneten Booklets. Je zwei unmittelbar benachbarte Booklets sind miteinander verbunden und weisen eine gemeinsame, gedachte Kante in Richtung x verlaufend auf, längs welcher die Booklets später geschnitten und getrennt werden. Die benachbarten Booklets sind in Richtung y nebeneinander angeordnet, wobei Richtung y senkrecht zu Richtung x steht. Jedes einzelne Booklet enthält beispielsweise dieselbe Druckinformation, und die Abmessungen jedes einzelnen Booklets des Rohbooklets sind gleich.

Nachdem ein solches Rohbooklet analog zu dem oben beschriebenen Herstellungsverfahren mit einem übergroßen Deckblatt hergestellt wurde, können die einzelne Booklets dann mittels eines geeigneten Schneide- oder Stanzverfahrens ausgeschnitten und voneinander getrennt oder vereinzelt werden, nachdem die linke Außenkontour des gemeinsamen Deckblatts des Rohbooklets beschnitten worden ist. Somit erhält man auf sehr effiziente Weise in einem einzigen Prozessdurchlauf eine Vielzahl von Einzelbooklets.

Unabhängig davon, ob ein Booklet nun direkt als Einzelbooklet hergestellt wurde, oder ob das Booklet über ein Rohbooklets mit mehreren Nutzen produziert wurde, eignen sich solche Booklets mit einem übergroßen Deckblatt besonders gut als Selbstklebelösung für eine Applikation auf einer Oberfläche. Wie in Figur 4 dargestellt, kann hierzu beispielsweise ein Oberlaminat 40 mit einem Klebstoff 41 über das Deckblatt appliziert werden, das auf das Deckblatt aufgebracht wird und zumindest teilweise übersteht.

Mit den überstehenden Bereichen des selbstklebenden Oberlaminats 40 kann ein solches Booklet besonders einfach auf eine Oberfläche oder einen Gegenstand aufgeklebt werden. Das übergroße Deckblatt des Booklets deckt dabei einen Teil des selbstklebenden Laminats ab und schützt somit die offene Seite des Booklets vor einem Zusammenkleben.

Figur 5 zeigt eine alternative Ausführungsform eines Verbundes, der ein erfindungsgemäß hergestelltes Booklet mit einem übergroßen Deckblatt umfasst. Dabei wird das Booklet zunächst auf ein Unterlaminat 50 aufgebracht. Das Booklet wird dabei mit dem Unterlaminat 50 verklebt. Das Booklet kann mittels eines Klebstoffs 51 entweder vollflächig mit dem Unterlaminat 50 verklebt werden oder besonders bevorzugt nur in einem kleinen Bereich wie in Figur 5 dargestellt.

Zum Schutz vor Beschädigungen und Umwelteinflüssen wird das Booklet mit dem Unterlaminat 50 mit einem Oberlaminat 40 versehen, wie dies bereits im vorherigen Ausführungsbeispiel weiter oben beschrieben wurde.

Um diesen Aufbau aus Booklet, Oberlaminat 40 und Unterlaminat 50 möglichst einfach auf einen Gegenstand anbringen zu können, ist das unter Laminat 50 auf der dem Booklet abgewandten Seite ganz oder teilweise mit einem Klebstoff 60 versehen. Besonders gut eignen sich hierzu Haftklebstoffe.

In Figur 6 ist eine weitere Ausführungsform eines Aufbaus mit einem erfindungsgemäß hergestellten Booklet dargestellt. Im vorherigen Ausführungsbeispiel umfasst dieser Aufbau Booklet, Unterlaminat 50 und Oberlaminat 40. Im Gegensatz zum vorherigen Ausführungsbeispiel ist diese Variante auf der rechten dargestellten Seite um einen zusätzlichen Bereich 100 ergänzt. Auf der Unterseite besteht dieser Bereich 100 aus einer Verlängerung des Unterlaminats 50. Auf der Oberseite ist das Oberlaminat 40 ebenfalls entsprechend verlängert, wobei das Oberlaminat 40 entlang der Kante 110 eingestanzt ist, so dass eine Schwächungslinie entsteht. Zwischen Oberlaminat 40 und Unterlaminat 50 befindet sich ein Klebstoff.

Das übergroße Deckblatt 10 des erfindungsgemäß hergestellten Booklets ragt ebenfalls teilweise in den zusätzlichen Bereich 100 hinein, so dass in diesem Bereich, in den das übergroße Deckblatt 10 hineinragt, Oberlaminat 40 und Unterlaminat 50 nicht miteinander verklebt sind. Das Deckblatt 10 überragt also die Schwächungslinie 110. In diesem Bereich kann daher ein Benutzer sehr leicht hinein greifen und bekommt damit das Oberlaminat 40 zu fassen. Anschließend kann der Benutzer das Oberlaminat 40 abziehen und aufgrund des sich darin befindlichen Klebstoffes an anderer Stelle wieder aufkleben.

Das so abgezogene Oberlaminat aus dem Bereich 100 dient in diesem Fall als eine Art Belegetikett, das zusammen mit dem Booklet hergestellt und auf einem Gegenstand appliziert werden kann. Zu einem späteren Zeitpunkt kann dieses Belegetikett dann beispielsweise zu Dokumentationszwecken andernorts angebracht werden kann.

Der rechts dargestellte Rand 11 des Deckblatts 10 des Booklets ist derart geschnitten, dass er nach rechts über den Rand 21 der weiteren Blätter 20 hinaus ragt und den Rand 21 überragt. In diesem Fall ist der Abstand zwischen dem linken und dem rechten Rand 13 bzw. 11 des Deckblatts 10 größer als der vergleichbare Abstand zwischen linkem und rechtem Rand 13 bzw. 21 der weiteren Blätter 20. Der rechte Rand 11 des Deckblatts 10 steht um eine gewisse Länge über dem rechten Rand 21 der weiteren Blätter hinaus, wobei diese Länge von der Anwendung des Booklets abhängig sein kann. In der Paxis ist diese Länge mindestens 1 mm (Millimeter), vorzugsweise etwa 2 - 4 mm. Die Länge kann noch länger sein, wenn das Booklet beispielsweise auf einen runden Körper aufgebracht werden soll.

Des Weiteren in Figur 6b ist die Anfasslasche 12 des Deckblatts 10 dargestellt, die über den rechten Rand 11 des Deckblatts 10 hinaus in Richtung x verlängert ist. Die Anfasslasche umfasst nur einen Abschnitt des rechten Rands des Deckblatts 10 und befindet sich am oberen Längsrand des Deckblatts 10. Der linke Rand 121 der Anfasslasche liegt innerhalb der Fläche des Bereichs 100 und kann von einer Person mit Fingern erfasst werden, wenn der Bereich 100 abgenommen ist. Anders ausgedrückt verläuft die Schwächungslinie 110 über die Anfasslasche 12, während die Schwächungslinie im Bereich außerhalb der Anfasslasche nicht über dem Deckblatt 10 verläuft.

Zusammenfassend betrifft die vorliegende Erfindung ein Herstellungsverfahren für ein Booklet mit einem übergroßen Deckblatt. Hierzu werden zunächst alle Seiten des Booklets zusammengefügt und verbunden. Daraufhin wird das Deckblatt zunächst beiseite geklappt und die verbleibenden Blätter auf das gewünschte Format beschnitten. Anschließend wird das Deckblatt in einem speziellen Verfahren, mittels eines Laserstrahl, auf das gewünschte, über große, Format gebracht. Die Erfindung beinhaltet ferner ein Booklet bei dem gemäß dem oben genannten Herstellungsprozess das Deckblatt auf andere Weise beschnitten wurde, als der verbleibende Blätterstapel.

## Patentansprüche

1. Verfahren zur Herstellung eines Booklets mit einem Deckblatt, umfassend die Schritte:
Bereitstellen eines Booklets mit einem Deckblatt (10) und mindestens einem weiteren Blatt (20);
Abheben des Deckblatts von dem mindestens einem weiteren Blatt;
dann Beschneiden des mindestens einen weiteren Blatts mittels eines Messers oder einer Stanzeinrichtung;
**gekennzeichnet durch** folgende Schritte:
Zurückklappen des Deckblatts; und
dann Beschneiden des Deckblatts mittels eines Laserstrahls, so dass dessen Außenkontour über dem mindestens einem weiteren Blatt übersteht.

2. Verfahren nach Anspruch 1, wobei das Deckblatt so beschnitten wird, dass die Außenkontur des Deckblatts zumindest teilweise größer ist als die Außenkontur des mindestens einen weiteren Blatts nach dem Beschneiden.

3. Verfahren nach Anspruch 1, wobei in dem Schritt zum Abheben des Deckblatts das Deckblatt in einem Winkel von etwa 90 Grad aufgestellt wird.

4. Verfahren nach Anspruch 1, wobei das Beschneiden der Außenkontur des Deckblatts mit dem Laserstrahl erfolgt.

5. Verfahren nach Anspruch 1, wobei in dem Schritt zum Bereitstellen des Booklets ein Rohbooklet mit einer Mehrzahl von zusammenhängend nebeneinander angeordneten Booklets (1 a, 1b, 1 c, 1d) bereitgestellt wird und die Booklets nach dem Schritt des Beschneidens des Deckblatts voneinander getrennt werden.

6. Verfahren nach Anspruch 1, wobei in dem Schritt zum Bereitstellen des Booklets ein einzelnes Booklet bereitgestellt wird.

7. Verfahren nach Anspruch 1, wobei in dem Schritt zum Bereitstellen des Booklets ein Stapel mit einer Mehrzahl von übereinander angeordneten Blättern (20) bereitgestellt wird.

8. Verfahren nach Anspruch 7, das ferner einen Schritt zum Binden des Blätterstapels vor dem Schritt des Abhebens des Deckblatts umfasst.

9. Verfahren nach Anspruch 8, wobei der Schritt zum Binden des Blätterstapels das Ausbilden einer Klebebindung (30) oder einer Falz-Leim-Bindung (30) umfasst.

10. Verfahren nach Anspruch 1, das ferner einen Schritt zum Aufbringen eines Oberlaminats (40) auf das Deckblatt umfasst.

11. Verfahren nach Anspruch 10, wobei das Oberlaminat auf der dem Deckblatt zugewandten Seite eine Klebstoffbeschichtung (41) umfasst.

12. Verfahren nach Anspruch 10, das ferner einen Schritt zum Aufbringen eines Unterlaminats (50) umfasst, wobei das Unterlaminat auf der dem Oberlaminat abgewandten Seite des Booklets aufgebracht wird.

13. Verfahren nach Anspruch 10, das ferner einen Schritt zum Einbringen einer Schwächungslinie (110) in das Oberlaminat umfasst.

14. Verfahren nach Anspruch 13, bei dem das Deckblatt (10) eine Anfasslasche (12) umfasst und die Schwächungslinie (110) die Anfasslasche überdeckt und das Deckblatt außerhalb der Anfasslasche nicht überdeckt.

15. Booklet mit einem übergroßen Deckblatt (10) und einer Mehrzahl von weiteren Blättern (20), das in einem Herstellungsprozess gemäß einem der Ansprüche 1 bis 14 hergestellt wurde.

## Claims

1. A method of producing a booklet comprising a cover sheet, comprising the steps:
providing a booklet comprising a cover sheet (10) and at least one further sheet (20);
lifting the cover sheet from the at least one further sheet;
subsequently trimming the at least one further sheet by means of a knife or a stamping device;
**characterized by** the following steps:
folding back the cover sheet; and
subsequently trimming the cover sheet by means of a laser beam such that its outer contour projects beyond the at least one further sheet.

2. The method according to claim 1, wherein the cover sheet is trimmed in such a manner that the outer contour of the cover sheet is at least partially larger than the outer contour of the at least one further sheet after trimming.

3. The method according to claim 1, wherein the cover sheet is erected at an angle of approximately 90 degrees in the step of lifting the cover sheet.

4. The method according to claim 1, wherein the process of trimming the outer contour of the cover sheet is carried out with the laser beam.

5. The method according to claim 1, wherein a raw booklet comprising a plurality of booklets (1a, 1b, 1c, 1d) contiguously arranged side by side is provided in the step of providing the booklet, and the booklets are separated from each other after the step of trimming the cover sheet.

6. The method according to claim 1, wherein a single booklet is provided in the step of providing the booklet.

7. The method according to claim 1, wherein a stack comprising a plurality of sheets (20) arranged one above the other is provided in the step of providing the booklet.

8. The method according to claim 7, further comprising a step of binding the stack of sheets prior to the step of lifting the cover sheet.

9. The method according to claim 8, wherein the step of binding the stack of sheets comprises a process of forming an adhesive binding (30) or a fold/glue binding (30).

10. The method according to claim 1, further comprising a step of applying an upper laminate (40) on the cover sheet.

11. The method according to claim 10, wherein the upper laminate comprises an adhesive coating (41) on the side facing the cover sheet.

12. The method according to claim 10, further comprising a step of applying a lower laminate (50), wherein the lower laminate is applied on the side of the booklet facing away from the upper laminate.

13. The method according to claim 10, further comprising a step of incorporating a weakening line (110) in the upper laminate.

14. The method according to claim 13, wherein the cover sheet (10) comprises a tab (12), the weakening line (110) overlapping the tab and not overlapping the cover sheet outside the tab.

15. A booklet which comprises an oversized cover sheet (10) and a plurality of further sheets (20) and has been produced in a manufacturing process according to any of the claims 1 to 14.

## Revendications

1. Procédé de fabrication d'un livret comportant une feuille de couverture, comprenant les étapes consistant à :
mettre à disposition un livret comportant une feuille de couverture (10) et au moins une feuille supplémentaire (20) ;
soulever la feuille de couverture de l'au moins une feuille supplémentaire ;
ensuite, découper l'au moins une feuille supplémentaire au moyen d'un couteau ou d'un dispositif à découper ;
**caractérisé par** les étapes suivantes :
rabattre la feuille de couverture ; et
ensuite, découper la feuille de couverture au moyen d'un rayon laser de telle sorte que son contour extérieur dépasse de l'au moins une feuille supplémentaire.

2. Procédé selon la revendication 1, dans lequel la feuille de couverture est découpée de telle sorte que le contour extérieur de la feuille de couverture soit au moins en partie plus grand que le contour extérieur de l'au moins une feuille supplémentaire après la découpe.

3. Procédé selon la revendication 1, dans lequel, à l'étape consistant à soulever la feuille de couverture, la feuille de couverture est dressée à un angle d'environ 90 degrés.

4. Procédé selon la revendication 1, dans lequel la découpe du contour extérieur de la feuille de couverture s'effectue avec le rayon laser.

5. Procédé selon la revendication 1, dans lequel, à l'étape consistant à mettre à disposition le livret, un livret brut comportant une pluralité de livrets (1a, 1b, 1c, 1d) disposés d'un seul tenant les uns à côtés des autres est mis à disposition et les livrets sont séparés les uns des autres après l'étape de découpe de la feuille de couverture.

6. Procédé selon la revendication 1, dans lequel, à l'étape consistant à mettre à disposition le livret, un livret individuel est mis à disposition.

7. Procédé selon la revendication 1, dans lequel, à l'étape consistant à mettre à disposition le livret, une pile comportant une pluralité de feuilles (20) disposées les unes au-dessus des autres est mis à disposition.

8. Procédé selon la revendication 7, qui comprend en outre une étape destinée à relier la pile de feuilles avant l'étape consistant à soulever la feuille de couverture.

9. Procédé selon la revendication 8, dans lequel l'étape destinée à relier la pile de feuilles comprend la formation d'une reliure par encollage (30) ou d'une reliure à plis collés (30).

10. Procédé selon la revendication 1, qui comprend en outre une étape consistant à apposer un stratifié supérieur (40) sur la feuille de couverture.

11. Procédé selon la revendication 10, dans lequel le stratifié supérieur comprend un revêtement en matière adhésive (41) sur le côté tourné vers la feuille de couverture.

12. Procédé selon la revendication 10, qui comprend en outre une étape destinée à apposer un stratifié inférieur (50), sachant que le stratifié inférieur est apposé sur le côté du livret qui est opposé au stratifié supérieur.

13. Procédé selon la revendication 10, qui comprend en outre une étape destinée à insérer une ligne de faiblesse (110) dans le stratifié supérieur.

14. Procédé selon la revendication 13, dans lequel la feuille de couverture (10) comprend une languette de préhension (12) et la ligne de faiblesse (110) recouvre la languette de préhension et la feuille de couverture ne recouvre pas au-delà de la languette de préhension.

15. Livret comportant une feuille de couverture (10) surdimensionnée et une pluralité de feuilles supplémentaires (20), lequel a été fabriqué dans un procédé de fabrication selon l'une des revendications 1 à 14.
